# EUROPÄISCHE PATENTSCHRIFT

(11) **EP 3 946 948 B1**
(45) Veröffentlichungstag und Bekanntmachung des Hinweises auf die Patenterteilung: **03.07.2024**
(21) Anmeldenummer: 20705633.4
(22) Anmeldetag: 07.02.2020
(51) Int. Cl.: B41F 13/02, B65H 27/00

(54) **DRUCKMASCHINE, UMFASSEND EINE LEITWALZE ZUM FÜHREN EINER MATERIALBAHN DURCH BESTANDTEILE DER DRUCKMASCHINE**
PRINTING MACHINE COMPRISING A GUIDE ROLLER FOR GUIDING A MATERIAL WEB THROUGH COMPONENTS OF THE PRINTING MACHINE
MACHINE D'IMPRESSION AVEC UN ROULEAU DE GUIDAGE PERMETTANT DE GUIDER UNE BANDE DE MATIÈRE À TRAVERS LES COMPOSANTES DE LA MACHINE D'IMPRESSION

(30) Priorität: 08.02.2019 DE 102019201671
(43) Veröffentlichungstag der Anmeldung: 09.02.2022
(73) Patentinhaber: Windmöller & Hölscher KG, 49525 Lengerich (DE)
(72) Erfinder: BRINKMANN, Clemens, 49525 Lengerich (DE); MEYER, Thorsten, 49525 Lengerich (DE)
(86) Internationale Anmeldenummer: PCT/EP2020/053170
(87) Internationale Veröffentlichungsnummer: WO 2020/161319

(56) Entgegenhaltungen:
- AT-U1- 12 469
- DE-A1- 4 340 724
- DE-T2- 68 914 613
- US-A- 3 405 855
- US-B1- 6 177 141

## Beschreibung

Die Erfindung betrifft eine Druckmaschine, umfassend eine Leitwalze zum Führen einer

### Materialbahn durch Bestandteile der Druckmaschine.

Leitwalzen werden in einer Vielzahl von Behandlungsmaschinen eingesetzt. In der vorliegenden Erfindung werden Druckmaschinen betrachtet. Leitwalzen werden hier zur Führung und zur Umlenkung einer zu bedruckenden Materialbahn eingesetzt. Es tritt jedoch bei vielen herkömmlichen Leitwalzen, insbesondere bei kleinen Umschlingungswinkeln, der negative Effekt auf, dass die Materialbahn aufgrund der zwischen der Leitwalze und der Materialbahn eingeschleppten Luft letztere auf der Leitwalze schwimmt. Ein seitlicher Bahnversatz kann die Folge sein, so dass ein registerhaltiger Druck in vielen Fällen nicht in ausreichendem Maße möglich ist, ohne Gegenmaßnahmen zu treffen.

Die europäische Patentschrift EP 0 046 236 B1 schlägt daher Leitwalzen vor, die aus einem Metallrohr hergestellt werden, deren Oberflächen sandgestrahlt, anschließend verchromt, geschliffen und poliert werden. Durch das Sandstrahlen werden unzählige kleine Vertiefungen geschaffen. Durch das Schleifen und Polieren werden in den Bereichen außerhalb dieser Vertiefungen tafelbergförmige Plateaus erzeugt. Die Vertiefungen sind in der Lage, die mitgeschleppte Luft aufzunehmen, so dass die Materialbahn auf den Plateaus aufliegt und mit einer wesentlich vergrößerten Haftung an der Leitwalze gefördert wird.

Die Druckschrift US 6 177 141 zeigt eine Walze, die ähnlich zu derjenigen, die in der EP 0 046 236 B1 ausgestaltet ist, aber zusätzlich noch umlaufende Nuten aufweisen kann.

Die Druckschrift DE 43 40 724 A1 zeigt eine Leitwalze mit umlaufenden Nuten.

Die Druckschrift AT 12 469 U1 offenbart ebenfalls Nuten, die jedoch Verbreitungen aufweisen, die gegenüber der die Materialbahn führenden Auflageflächen eine Vertiefung darstellen.

Grundsätzlich haben sich derartige Leitwalzen bewährt. In Druckmaschinen, insbesondere in Druckmaschinen, die Materialbahnen mit einer Breite von mehr als 800 mm verarbeiten, ist jedoch zu beobachten, dass diese Leitwalzen eine Faltenbildung begünstigen, die häufig mittig der Bahn auftritt. Dies wird zusätzlich dadurch begünstigt, dass die Dicke der Materialbahnen in jüngerer Vergangenheit zunehmend reduziert wurde. Der Grund für die Faltenbildung ist darin zu suchen, dass eine an große Breiten der Materialbahn angepasste Leitwalze, welche an ihren Enden gelagert ist, eine nicht zu vernachlässigende Durchbiegung aufweist, die durch das Eigengewicht der Walze aufgrund der Schwerkrafteinwirkung zustande kommt. Die Richtung der Durchbiegung zeigt in Richtung der Schwerkraft, also nach unten. Wird nun die Materialbahn im Wesentlichen auf einen der Schwerkraftrichtung abgewandten Bereich der Leitwalze aufgelegt (Auflaufkante), so legt sie sich in der Regel zunächst an den Rändern an die Leitwalze an. Dabei legen sich die einzelnen Abschnitte der Materialbahn in Querrichtung gesehen immer in einer Richtung an die Walze an, die senkrecht zur entsprechenden Walzenoberfläche zeigt. Da die anliegenden Flächenbereiche der Materialbahn jedoch sehr gut an der Walze haften, hat die Materialbahn schließlich nur noch die Möglichkeit der mittigen Faltenbildung, um die Durchbiegung der Walze zu kompensieren. Dieser Effekt ist besonders bei einer sehr dünnen Materialbahn und/oder solche mit einem geringen E-Modul zu beobachten.

Insgesamt führt das dazu, dass zum Teil die Materialbahn unbrauchbar wird oder zumindest die Druckqualität oft nicht den Erfordernissen entspricht.

Um das zu vermeiden, sind die Leitwalzen massiver auszugestalten, so dass die Durchbiegung verringert werden kann. Auch sind bezüglich der Ausrichtgenauigkeit und der Stabilität des Maschinenrahmens die Anforderungen sehr hoch. Das führt in der Regel zu deutlich höheren Kosten einer Druckmaschine im Vergleich zu einer solchen, die mit herkömmlichen Leitzwalzen ausgestattet ist.

Daher ist es die Aufgabe der vorliegenden Erfindung, eine Druckmaschine bereitzustellen, mit der sich die vorgenannten Nachteile überwinden oder zumindest vermindern lassen.

Die Aufgabe wird gelöst durch die Merkmale des Anspruchs 1. Vorteilhafte Weiterbildungen der Erfindung sind Gegenstand der abhängigen Ansprüche.

Demnach umfasst eine erfindungsgemäße Leitwalze, welche in eine Drehrichtung um ihre Hauptachse drehbar ist, wenigstens eine Nut und wenigstens einen Steg. Der Steg umfasst dabei zumindest bereichsweise lokale Vertiefungen, welchen Plateauflächen sind, wobei die Plateauflächen zur Hauptachse einen größeren radialen Abstand aufweisen als die lokalen Vertiefungen. Die Plateauflächen können somit die lokalen Vertiefungen umgeben, beispielsweise können sie die lokalen Vertiefungen auch umschließen. Ferner ist erfindungsgemäß vorgesehen, dass die Nut eine größere Breite als Tiefe hat, dass die Breite der lokalen Vertiefungen maximal 50% der Breite der Nut beträgt und dass die Tiefe der lokalen Vertiefungen maximal 50% der Tiefe der Nut beträgt.

Unter "Steg" ist im Zusammenhang mit der Erfindung die komplette Umfangsfläche der Leitwalze zu verstehen, in die keine Nut eingebracht ist. Allerdings ist hierbei nicht ausgeschlossen, dass auch die Nut zusätzlich lokale Vertiefungen aufweist. Dabei unterscheiden sich die lokalen Vertiefungen von der Nut vorzugsweise zumindest dadurch, dass die Nut eine Querbreite von mindestens 1 mm aufweist. Die lokalen Vertiefungen haben hingegen eine Breite, die kleiner ist als die Nutbreite. Auch die maximale Tiefe der lokalen Vertiefungen ist dabei geringer als die Tiefe der Nuten. Zudem haben die Nuten in Umfangsrichtung der Leitwalze eine Länge, die vorzugsweise mindestens 10 % des Umfangs der Leitwalze beträgt, wogegen die lokalen Vertiefungen in Umfangsrichtung eine Länge haben können, die vorzugsweise geringer als 1 % des Umfangs der Leitwalze beträgt.

Im Vergleich zum Stand der Technik sind also nicht nur lokale Vertiefungen und Plateauflächen vorgesehen, die den eingangs beschriebenen Effekt haben, sondern wenigstens eine zusätzliche Nut, insbesondere eine Mehrzahl an Nuten. Wie vorstehend beschrieben, haben die Nuten - von den Plateauflächen aus gesehen - eine größere Tiefe als die lokalen Vertiefungen. Von den lokalen Vertiefungen unterscheiden sich die Nuten zusätzlich dadurch, dass sie in Umfangsrichtung der Leitwalze gesehen wesentlich länger und vorzugsweise umlaufend sind. Alternativ oder zusätzlich sind auch die Stege umlaufend. Walzen mit umlaufenden Nuten sind bereits bekannt, jedoch sind bei diesen die Stege ganz glatt und nicht mit lokalen Vertiefungen versehen. Im Gegensatz dazu lehrt die EP 0 046 236 B1, Nuten ausschließlich durch lokale Vertiefungen zu ersetzen. Demgegenüber haben die Erfinder erkannt, dass weder das eine (Nuten) noch das andere (lokale Vertiefungen) nachteilsfrei ist. Die Erfinder haben erkannt, dass eine nicht im Stand der Technik vorgeschlagene Kombination beider Möglichkeiten die Probleme löst.

Die erfindungsgemäße Kombination der beiden Möglichkeiten führt dazu, dass im Bereich der Stege die Bereiche der Materialbahn, die hier aufliegen, mit einer starken Haftreibung geführt werden. Ein Schwimmen der Materialbahn wird dadurch vermieden. Jede Nut bietet den Bereichen der Materialbahn nun einen Bereich ohne Auflagefläche, in den die Materiabahn zurückweichen kann, da die Materialbahn in Querrichtung gesehen eine etwas größere Länge zwischen den Stegen hat als die jeweilige Nut breit ist. Damit "staut" sich der Längenunterschied nicht bis in die Mitte der Leitwalze auf, so dass keine Faltenbildung wie im Stand der Technik zu erkennen ist. Der Abbau der Längenunterschiede verteilt sich eher über die gesamte Bahnbreite und ist im weiteren Verlauf des Druckprozesses nicht schädlich. Zudem kann auf Maßnahmen, die die Durchbiegung der Leitwalze verringern, in der Regel verzichtet werden, so dass eine Kostensteigerung vermeidbar ist.

In weiterer Ausgestaltung der Erfindung ist es vorgesehen, dass die Nut und/oder der Steg spiralförmig umlaufend ausgestaltet sind. Oft wird spiralförmigen Nuten eine breitstreckende Wirkung zugeschrieben. Jedoch gibt es Stimmen in der Fachwelt, die diese Ansicht abstreiten. Auch im Rahmen der Erfindung ist davon auszugehen, dass der oben beschriebene Effekt auch ohne spiralförmige Nuten eintritt. Eine breitstreckende Wirkung spiralförmiger Nuten ist bei der erfinderischen Leitwalze ebenfalls zu verneinen, da die Materialbahn aufgrund der erfinderischen Ausgestaltung des Steges in diesem Bereich mit starker Haftreibung aufliegt und sich nicht breitstrecken lässt. Vielmehr ist die spiralförmig umlaufende Ausgestaltung der Nut und/oder des Steges aus anderen Gründen im Zusammenhang mit der Erfindung vorteilhaft, denn dabei wird die Materialbahn über ihre ganze Breite von der Nut und dem Steg erfasst, so dass sich Unterschiede in der Querspannung nicht auf einzelne, längsgerichtete Streifen der Materialbahn beschränken.

Vorteilhaft ist es, wenn wenigstens zwei Nuten vorgesehen sind, wobei jeweils eine Nut jeweils auf einer Seite der Mittelebene der Leitwalze vorgesehen ist. Unter Mittelebene ist dabei die Ebene zu verstehen, die orthogonal zur Drehachse der Leitwalze sich erstreckt und im Wesentlichen in der Mittel des Leitwalzenkörpers angeordnet ist. Somit sind die beiden Hälften der Leitwalze symmetrisch zur Bahnmitte angeordnet, was insgesamt den Lauf der Materialbahn von der Mitte aus gesehen vergleichmäßigt.

In einer bevorzugten, vorteilhaften Weiterbildung der Erfindung ist es vorgesehen, dass bei einer Drehung in Drehrichtung wenigstens eine Nut von der Mittelebene in Richtung eines Endes der Leitwalze führt. Das bedeutet, dass wenn man von der Mitte aus dem Verlauf der Nut während der Drehung der Leitzwalze folgt, dieser Verlauf nach außen führt. Die Nut kann grundsätzlich auch von außen nach innen führen, wobei der beobachtete Effekt ebenfalls auftritt.

Bevorzugt ist es weiterhin, dass auf jeder Seite der Mittelebene der Leitwalze wenigstens zwei Nuten vorgesehen sind. Es sind also mehrere, ineinander gewundene Nuten vorgesehen, was die Verteilung der Stege als Berührungsfläche für die Materialbahn nochmals besser regelt, so dass die auf die Materialbahn wirkenden Spannungen auf kleine Bereiche beschränkt bleiben. Anstelle oder zusätzlich zu ineinander gewundenen Nuten können auch zu jeder Seite der Mittelebene eine nach außen laufende und eine nach innen laufende Nut vorgesehen sein. Damit zeigt sich ein Kreuzmuster auf der Außenoberfläche der Leitwalze.

Es kann - je nach Material der Materialbahn - ausreichend sein, wenn sich die lokalen Vertiefungen zu jeder einer Seite der Mittelebene in einem Bereich befinden, der sich maximal über 50 % der Entfernung von der Mittelebene zur Stirnseite der Leitwalze erstreckt. Insbesondere im mittleren Bereich kann die in Längsrichtung auf die Materialbahn groß sein, so dass es lediglich in diesem Bereich wichtig ist, dass die Materialbahn besser auf der Leitzwalze haftet. Aufgrund dieser Erkenntnis kann auf das Einbringen von lokalen Vertiefungen bereichsweise verzichtet werden. Das hilft, die Herstellungskosten einer solchen Leitwalze zu senken.

Besonders bevorzugt ist es, wenn der Leitwalzenkörper aus einem Metall oder einer Metalllegierung, insbesondere aus Aluminium, besteht. Ein solcher Leitwalzenkörper ist nicht nur stabil und in der Beschaffung kostengünstig, sondern er kann auch auf sehr einfache Weise und damit schnell bearbeitet werden. Ein Leitwalzenkörper, im Folgenden auch einfach als Walzenkörper bezeichnet, ist ein wesentlicher Bestandteil der Leitwalze, auf dessen Außenumfang die Materialbahn führbar ist. Ein solcher Walzenkörper kann drehbar mittelbar oder unmittelbar sich auf einer Achse abstützen, die beispielsweise in Komponenten eines Druckmaschinengestells befestigt sind. Ein Walzenkörper kann aber auch mit einer Welle oder mit Wellenzapfen versehen sein, so dass sich die Leitwalze in Lagern, welche sich beispielsweise im Druckmaschinengestell abstützen, drehbar gelagert sein. Walzenkörper und insbesondere Wellenzapfen können auch einstückig ausgebildet sein.

In einer anderen Ausgestaltung der Erfindung ist der Leitwalzenkörper zumindest teilweise aus einem Kunststoff, insbesondere aus faserverstärktem Kunststoff und bevorzugt aus einem kohlefaserverstärken Kunststoff (CFK), besteht. Bei gleicher Festigkeit beziehungsweise Steifigkeit kann im Vergleich zu einer Leitwalze aus Metall das Gewicht der Leitwalze möglichst niedrig gehalten werden, was zu einem geringeren Trägheitsmoment führt, was wiederum insbesondere für dünne und/oder empfindliche Materialbahn vorteilhaft ist.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind.

Die einzelnen Figuren zeigen:
Fig. 1 Eine schematische Ansicht einer Mehrfarben-Tiefdruckmaschine
Fig. 2 Eine Leitwalze mit einer ersten Ausführungsform einer Nut Fig. 3 Eine Leitwalze mit einer weiteren Ausführungsform einer Nut
Fig. 4 Eine Leitwalze mit einer weiteren Ausführungsform einer Nut
Fig. 5 Eine Leitwalze mit einer weiteren Ausführungsform einer Nut
Fig. 6 Eine Leitwalze mit einer weiteren Ausführungsform einer Nut
Fig. 7 Eine Leitwalze mit einer Ausführungsform einer lokalen Vertiefung
Fig. 8 Eine Leitwalze mit einer weiteren Ausführungsform einer lokalen Vertiefung
Fig. 9 Eine Leitwalze mit einer weiteren Ausführungsform einer lokalen Vertiefung
Fig. 10 Darstellung der Abmaße der lokalen Vertiefung und der Nut

Die Figur 1 zeigt eine schematische Ansicht einer Mehrfarben- Tiefdruckmaschine 1 als Beispiel einer erfindungsgemäßen Druckmaschine, wobei die Tiefdruckmaschine 1 in der sogenannten Ständerbauweise ausgeführt ist. Diese beispielhaft gezeigte Tiefdruckmaschine 1 ist mit vier Druckwerken D1 bis D4 dargestellt. Eine Tiefdruckmaschine ist allerdings nicht auf diese Anzahl an Druckwerken beschränkt. Druckmaschinen in Ständerbauweise sind sogar modular erweiterbar, so dass ein Nutzer einer solchen Druckmaschine so viele Druckständer verwenden kann wie er wünscht. In jedem einzelnen Druckwerk wird eine Druckfarbe verdruckt.

Von einer Abwickeleinrichtung 2 ausgehend wird die Materialbahn 4 der Druckmaschine zugeführt. Über Leitwalzen 3 gelangt die Materialbahn 4 in das Druckwerk D1. Dort wird die Materialbahn 4 über einen Presseur P1 geführt. Dieser Presseur P1 ist in Richtung des Doppelpfeils y in seiner Höhenposition verstellbar und somit an den Tiefdruckzylinder T1 anstellbar. In diesem Fall verläuft die Materialbahn 4 durch den Walzenspalt zwischen dem Presseur P1 und dem Tiefdruckzylinder T1. Die Materialbahn 4 wird dabei mit dem Druckmotiv einer Druckfarbe bedruckt. Über weitere Leitwalzen 3 gelangt die Materialbahn 4 in das Druckwerk D2. Auf dem Weg zum Druckwerk D2 passiert die Materialbahn 4 mehrere nicht dargestellte Trocknungseinrichtungen, so dass die im Druckwerk D1 verdruckte Druckfarbe ausreichend abtrocknen kann. Auch in der Trocknungseinrichtung können erfindungsgemäße Leitwalzen 3 verbaut sein.

Nach dem Bedrucken in dem Druckwerk D2 gelangt die Materialbahn 4 wiederum über weitere Leitwalzen 3 in das Druckwerk D3, wo eine dritte Farbe gedruckt werden kann. Das letzte dargestellte Druckwerk D4 ist nicht druckend dargestellt, d. h., der Presseur P4 ist nach oben verschoben worden, so dass die Materialbahn den Tiefdruckzylinder T4 nicht berührt. In diesem Druckwerk D4 kann beispielsweise eine Reinigung aller farbführenden Teile vorgenommen werden. Nach dem Verlassen des Druckwerks D4 gelangt die Materialbahn 4 über weitere Leitwalzen 3 zu einer Vorzugseinrichtung 5, die eine Zugwalze 6 und eine Andrückwalze 7 umfasst. Schließlich gelangt die Materialbahn 4 zu einer Wickeleinrichtung 8, wo sie zu einem Wickel aufgewickelt wird.

Die **Figur 2** zeigt nun eine Leitwalze 3 mit einer ersten Ausführungsform einer Nut. Zunächst einmal werden anhand dieser Figur die einzelnen Bestandteile der Leitwalze 3 erläutert. Diese umfasst zunächst den Walzenkörper 10, welcher eine Außenoberfläche 11 aufweist. Auf Teilen dieser Außenoberfläche wird die Materialbahn 4 geführt. Der Umschlingungswinkel der Materialbahn 4 um den Walzenkörper herum kann dabei zwischen 1 ° und 180 ° liegen, bevorzugt jedoch zwischen 5 ° und 120 °. Je kleiner der Umschlingungswinkel ist, desto stärker tritt bei Leitwalzen des Standes der Technik der Effekt des "Schwimmens" der Materialbahn auf der Außenoberfläche der Leitwalze 3 auf.

Zum Zweck der drehbaren Lagerung der Leitwalze 3 umfasst diese an ihren beiden Enden jeweils einen Zapfen 12, welche Bestandteile des Walzenkörpers 10, einer Welle oder einer Achse sein können. Die Zapfen können sich über Drehlager an Bestandteilen des Maschinengestells einer Maschine, insbesondere einer Druckmaschine abstützen oder der Walzenkörper 10 stützt sich über Drehlager auf dem Zapfen ab. Unabhängig von der Art der drehbaren Lagerung führt das dazu, dass die Leitwalze um die Hauptachse 13, welche mit einer strichpunktierten Linie dargestellt ist, rotierbar ist, was zusätzlich durch den Pfeil 14 verdeutlicht wird. Selbstverständlich kann die Drehrichtung je nach Erfordernis auch entgegen dem Pfeil 14 verlaufen.

Die Leitwalze 3 gemäß der Figur 2 zeigt lediglich eine Nut 15, Ausführungsformen lokaler Vertiefungen werden in diesem Zusammenhang nicht erläutert. Jedoch versteht sich, dass diese Leitwalze solche lokalen Vertiefungen umfasst. Die Nut 15 ist spiralförmig umlaufend und verläuft von einem ersten Ende zum zweiten Ende des Walzenkörpers 10. Gezeigt ist, dass die Nut 15 von rechts nach links läuft. Das bedeutet, dass bei einer Drehung der Leitwalze in Richtung des Pfeils 14 die Nut ein Linksgewinde darstellt. Selbstverständlich kann die Nut auch in die Gegenrichtung, also von rechts nach links verlaufen, wobei die Wirkung der Erfindung in gleicher Weise eintritt.

Die Bereiche der Außenoberfläche 11, in die keine Nut eingebracht ist, kann als Steg 16 bezeichnet werden. In diesen Steg sind erfindungsgemäß lokale Vertiefungen eingebracht, auf die weiter unten genauer eingegangen wird. Selbstverständlich weisen auch die Leitwalzen der nachfolgenden Ausführungsformen einen oder mehrere Stege auf, ohne dass jeweils darauf eingegangen wird.

In der **Figur 3** ist eine weitere Ausführungsform einer erfindungsgemäßen Leitwalze 3 dargestellt. Hier sind mehrere erfindungsgemäße Nuten vorgesehen, welche sich in axialer Richtung über die Außenoberfläche 11 des Walzenkörpers 10 verteilen. Die Nuten 15 sind dabei umlaufend und ringförmig ausgestaltet.

In der **Figur 4** ist noch eine weitere Ausführungsform einer erfindungsgemäßen Leitwalze 3 dargestellt. Hier sind - ähnlich wie im Ausführungsbeispiel der Figur 3 - mehrere erfindungsgemäße Nuten 15 vorgesehen, welche sich in Umfangsrichtung jedoch nicht über die gesamte Außenoberfläche 11 des Walzenkörpers 10 erstrecken. Vielmehr ist der Umfangswinkel der Nuten kleiner als 360 °, so dass sie nicht umlaufend sind. Nebeneinander angeordnete, insbesondere benachbarte Nuten können dabei bevorzugt in Umfangsrichtung des Walzenkörpers 10 zueinander versetzt sein.

In der **Figur 5** ist eine weitere Ausführungsform einer erfindungsgemäßen Leitwalze 3 dargestellt. Diese Ausführungsform ähnelt der in der Figur 2 gezeigten Ausführungsform. Es sind jedoch zwei spiralförmig verlaufende Nuten vorgesehen, welche an einer gedachten Teilungsebene 17 beginnen oder enden. Diese Teilungsebene 17 teilt den Walzenkörper 10 in zwei Teile, bevorzugt mittig. Die Mittelebene ist dabei orthogonal zur Hauptachse 13 ausgerichtet. Es können auch mehrere, in die gleiche Richtung verlaufende, spiralförmige Nuten 15 ineinander geschoben sein, man kann dann von einer mehrgängigen Nut sprechen. Dieses Merkmal ist auch auf die Ausführungsbeispiele der Figuren 2 und 6 anwendbar.

Die **Figur 6** zeigt eine weitere Ausführungsform einer erfindungsgemäßen Leitwalze 3. Diese ähnelt dem Ausführungsbeispiel gemäß Figur 1, wobei hier zwei gegenläufige Nuten vorgesehen sind. Es versteht sich, dass diese Nuten sich an zahlreichen Punkten gegenseitig kreuzen.

Mit der **Figur 7** werden anhand des Ausführungsbeispiels der Figur 3 die lokalen Vertiefungen 18 erläutert. Diese können in diesem Ausführungsbeispiel in großer Zahl vorgesehen und beliebig auf den Stegen verteilt sein. Diese Vertiefungen können beispielsweise durch Druckluftstrahlen, bevorzugt unter Verwendung von sphärischen Projektilen, insbesondere Glaskügelchen, eingebracht werden. Die lokalen Vertiefungen können dabei auch innerhalb der Nuten entstehen, was die Wirkung der Erfindung jedoch nicht oder zumindest nicht wesentlich einschränkt. Der Grund ist darin zu suchen, dass die Tiefe der lokalen Vertiefungen geringer ist als die Tiefe der Nuten. Weitere Details hierzu werden weiter unten anhand der Figur 10 erläutert. In diesem Ausführungsbeispiel sind zudem die lateralen Erstreckungen der lokalen Vertiefungen kleiner als die Breite der Nuten. Die laterale Erstreckung einer lokalen Vertiefung beträgt bevorzugt weniger als die Hälfte der Breite einer Nut. Vorteilhaft ist außerdem, wenn die lokalen Vertiefungen mindestens 20 % der Fläche des Steges oder der Stege bedecken, höchstens jedoch 80 %. In einigen Fällen kann die Flächendeckung der lokalen Vertiefungen auf den Ebenen auch bis zu 99 % betragen. Der verbleibende Anteil von 1 % oder mehr, den die Plateauflächen belegen, kann bei einigen Bahnmaterialien eine ausreichende Auflagefläche sein.

Die **Figur 8** zeigt nun eine andere Ausführungsform lokaler Vertiefungen 18. In diesem Beispiel sind sie insbesondere länglich ausgestaltet und können bevorzugt durch ein spanendes Herstellungsverfahren, insbesondere durch Fräsen, in die Stege eingebracht sein. Dabei ist es auch möglich, die Nuten 15 frei von lokalen Vertiefungen zu halten. Auch bei diesen lokalen Vertiefungen 18 ist es vorgesehen, dass die Breite und/oder die Tiefe kleiner sind als die Breite und die Tiefe der Nut.

Die **Figur 9** zeigt eine weitere Ausführungsform der lokalen Vertiefungen 18. In diesem Ausführungsbeispiel sind sie ebenfalls nutförmig ausgestaltet und können sogar umlaufend sein. Selbstverständlich ist auch eine wendelförmige Ausgestaltung einer Nut denkbar. Jedoch gilt auch hier, dass ihre Breite und/oder ihre Tiefe geringer ist als die Breite und Tiefe der Nut 15. Aufgrund dieser Ausgestaltung der lokalen Vertiefungen 18 kann auch generell lediglich von "Vertiefungen" gesprochen werden.

Die **Figur 10** verdeutlicht nun die unterschiedlichen Abmaße der Nuten 15 und der lokalen Vertiefungen 18 einer erfindungsgemäßen Leitwalze. Die Nuten haben eine größere Breite als Tiefe, bevorzugt ist ihre Breite mindestens doppelt so groß wie ihre Tiefe. Bevorzugt hat eine Nut eine Breite von mindestens 1 mm, insbesondere aber mindestens 2 mm. In diesem Fall steht der Materialbahn 4 ein ausreichender Raum zur Verfügung, um in diesen zurückweichen zu können, so dass effektiv eine Faltenbildung vermeidbar ist.

Die Breite der lokalen Vertiefungen liegt deutlich unter derjenigen der Nut und beträgt maximal 50 % davon. In diesem Fall ist davon auszugehen, dass die Materialbahn nicht in diesen Raum zurückweicht, sondern dieser Raum im Wesentlichen zur Verfügung steht, um die von der Materialbahn 4 mitgeschleppte Luft aufzunehmen. Die Tiefe der lokalen Vertiefungen 18 liegt bei maximal 50 % der Tiefe der Nuten 15, so dass sich die lokalen Vertiefungen auf kostengünstige Weise herstellen lassen.

| **Bezugszeichenliste** | |
|---|---|
| 1 | Tiefdruckmaschine |
| 2 | Abwickeleinrichtung |
| 3 | Leitwalze |
| 4 | Materialbahn |
| 5 | Vorzugseinrichtung |
| 6 | Zugwalze |
| 7 | Andrückwalze |
| 8 | Wickeleinrichtung |
| 9 | |
| 10 | Walzenkörper |
| 11 | Außenoberfläche |
| 12 | Zapfen |
| 13 | Hauptachse |
| 14 | Pfeil, Richtung der Rotation |
| 15 | Nut |
| 16 | Steg |
| 17 | Teilungsebene |
| 18 | lokale Vertiefung |
| 19 | |
| 20 | |
| 21 | |
| 22 | |
| 23 | |
| 24 | |
| D1 - D4 | Druckwerke |
| P1 - P4 | Presseure |
| T1 - T4 | Tiefdruckzylinder |

## Patentansprüche

1. Druckmaschine (1), umfassend wenigstens eine Leitwalze (3) zum Führen einer Materialbahn (4) durch Bestandteile der Druckmaschine (1), wobei die Leitwalze (3) in eine Drehrichtung um ihre Hauptachse drehbar ist, mit einem Leitwalzenkörper (10), welcher an seinem Außenumfang wenigstens eine Nut (15) und wenigstens einen Steg (16) umfasst, wobei der Steg (16) durch Bereiche der Außenoberfläche (11) der Leitzwalze (3), in die keine Nut (15) eingebracht ist, gebildet ist, wobei der Steg (16) zumindest bereichsweise lokale Vertiefungen (18) umfasst, welchen Plateauflächen benachbart sind, wobei die Plateauflächen den Anteil des Stegs (16), welcher nicht durch Vertiefungen (18) belegt ist, bilden, wobei die Plateauflächen zur Hauptachse einen größeren radialen Abstand aufweisen als die lokalen Vertiefungen (18)
**dadurch gekennzeichnet,**
**dass** die Nut (15) eine größere Breite als Tiefe hat,
**dass** die Breite der lokalen Vertiefungen (18) maximal 50% der Breite der Nut (15) beträgt und
**dass** die Tiefe der lokalen Vertiefungen (18) maximal 50% der Tiefe der Nut (15) beträgt.

2. Druckmaschine (1) nach Anspruch 1,
**dadurch gekennzeichnet, dass**
die Nut (15) und/oder der Steg (16) umlaufend sind.

3. Druckmaschine (1) nach einem der vorstehenden Ansprüche,
**dadurch gekennzeichnet, dass**
die Nut (15) und/oder der Steg (16) spiralförmig umlaufend ausgestaltet sind.

4. Druckmaschine (1) nach einem der vorstehenden Ansprüche,
**dadurch gekennzeichnet, dass**
wenigstens zwei Nuten (15) vorgesehen sind, wobei jeweils eine Nut (15) jeweils auf einer Seite der Mittelebene, welche sich orthogonal zur Drehachse der Leitwalze (3) erstreckt und im Wesentlichen in der Mitte des Leitwalzenkörpers (10) angeordnet ist, der Leitwalze (3) vorgesehen ist.

5. Druckmaschine (1) nach einem der vorstehenden Ansprüche,
**dadurch gekennzeichnet, dass**
bei einer Drehung in Drehrichtung wenigstens eine Nut (15) von der Mittelebene in Richtung eines Endes der Leitwalze (3) führt.

6. Druckmaschine (1) nach einem der vorstehenden Ansprüche,
**dadurch gekennzeichnet, dass**
auf jeder Seite der Mittelebene der Leitwalze (3) wenigstens zwei Nuten (15) vorgesehen sind.

7. Druckmaschine (1) nach einem der vorstehenden Ansprüche,
**dadurch gekennzeichnet, dass**
sich die lokalen Vertiefungen (18) zu jeder Seite der Mittelebene in einem Bereich befinden, der sich maximal über 50 % der Entfernung von der Mittelebene zur Stirnseite der Leitwalze (3) erstreckt.

8. Druckmaschine (1) nach einem der vorstehenden Ansprüche,
**dadurch gekennzeichnet, dass**
der Leitwalzenkörper (10) zumindest teilweise aus einem Metall oder einer Metalllegierung, insbesondere aus Aluminium, besteht.

9. Druckmaschine (1) nach einem der Ansprüche 1 bis 7,
**dadurch gekennzeichnet, dass** der Leitwalzenkörper (10) zumindest teilweise aus einem Kunststoff, insbesondere aus faserverstärktem Kunststoff und bevorzugt aus einem kohlefaserverstärken Kunststoff (CFK), besteht.

## Claims

1. Printing machine (1) comprising at least one guiding roller (3) for guiding a material web (4) through components of the printing machine (1), wherein the guiding roller (3) is rotatable in a direction of rotation about its main axis, having a guiding roller body (10) which comprises in its outer periphery at least one groove (15) and at least one web (16), wherein the web (16) is formed by regions of the outer surface (11) of the guiding roller (3), into which no groove (15) is introduced, wherein the web (16) comprises at least in some regions local indentations (18), which are adjacent to plateau surfaces, wherein the plateau surfaces form the proportion of the web (16) which is not occupied by indentations (18), wherein the plateau surfaces have a greater radial spacing to the main axis than the local indentations (18)
**characterized in**
**that** the groove (15) has a greater width than depth,
**that** the width of the local indentations (18) is maximum 50% of the width of the groove (15) and
**that** the depth of the local indentations (18) is maximum 50% of the depth of the groove (15).

2. Printing machine (1) according to claim 1,
**characterised in that**
the groove (15) and/or the web (16) are peripheral.

3. Printing machine (1) according to any of the preceding claims,
**characterised in that**
the groove (15) and/or the web (16) are designed so as to be in a peripheral spiral-shape.

4. Printing machine (1) according to any of the preceding claims,
**characterised in that**
at least two grooves (15) are provided, wherein in each case one groove (15) is provided respectively on a side of the middle plane, which extends orthogonally to the rotational axis of the guiding roller (3) and is arranged substantially in the middle of the guiding roller body (10), of the guiding roller (3).

5. Printing machine (1) according to any of the preceding claims,
**characterised in that**
in the case of a rotation in direction of rotation at least one groove (15) leads from the middle plane in the direction of an end of the guiding roller (3).

6. Printing machine (1) according to any of the preceding claims,
**characterised in that**
on each side of the middle plane of the guiding roller (3) are provided at least two grooves (15).

7. Printing machine (1) according to any of the preceding claims,
**characterised in that**
the local indentations (18) are located on each side of the middle plane in a region which extends maximum across 50% of the distance from the middle plane to the end face of the guiding roller (3).

8. Printing machine (1) according to any of the preceding claims,
**characterised in that**
the guiding roller body (10) consists at least partially of a metal or a metal alloy, in particular of aluminium.

9. Printing machine (1) according to any of claims 1 to 7,
**characterised in that**
the guiding roller body (10) consists at least partially of a plastic, in particular of fiber reinforced plastic and preferably of a carbon fiber reinforced plastic (CFK).

## Revendications

1. Machine d'impression (1) comprenant au moins un rouleau de guidage (3) pour le guidage d'une bande de matériau (4) à travers des composants de la machine d'impression (1), dans laquelle le rouleau de guidage (3) peut être tourné dans un sens de rotation autour de son axe principal, avec un corps de rouleau de guidage (10) qui comprend au niveau de sa périphérie extérieure au moins une rainure (15) et au moins une nervure (16), dans laquelle la nervure (16) est formée par des zones de la surface extérieure (11) du rouleau de guidage (3), dans lesquelles aucune rainure (15) n'est ménagée, dans laquelle la nervure (16) comprend des cavités (18) locales au moins par endroits, auxquelles des surfaces de plateau sont contigües, dans laquelle les surfaces de plateau forment la part de la nervure (16) qui n'est pas occupée par des cavités (18), dans laquelle les surfaces de plateau présentent une distance radiale plus grande par rapport à l'axe principal que les cavités (18) locales
**caractérisée en ce que**
la rainure (15) présente une largeur plus grande que la profondeur,
la largeur des cavités locales (18) s'élève au maximum à 50 % de la largeur de la rainure (15) et
la profondeur des cavités locales (18) s'élève au maximum à 50 % de la profondeur de la rainure (15).

2. Machine d'impression (1) selon la revendication 1,
**caractérisée en ce que**
la rainure (15) et/ou la nervure (16) sont périphériques.

3. Machine d'impression (1) selon l'une quelconque des revendications précédentes,
**caractérisée en ce que**
la rainure (15) et/ou la nervure (16) sont configurées de manière à présenter une forme de spirale périphérique.

4. Machine d'impression (1) selon l'une quelconque des revendications précédentes,
**caractérisée en ce que**
au moins deux rainures (15) sont prévues, dans laquelle respectivement une rainure (15) est prévue respectivement sur un côté du plan médian qui s'étend orthogonalement à l'axe de rotation du rouleau de guidage (3) et est agencé sensiblement au milieu du corps de rouleau de guidage (10) du rouleau de guidage (3).

5. Machine d'impression (1) selon l'une quelconque des revendications précédentes,
**caractérisée en ce que**
lors d'une rotation dans un sens de rotation, au moins une rainure (15) mène du plan médian en direction d'une extrémité du rouleau de guidage (3).

6. Machine d'impression (1) selon l'une quelconque des revendications précédentes,
**caractérisée en ce que**
au moins deux rainures (15) sont prévues sur chaque côté du plan médian du rouleau de guidage (3).

7. Machine d'impression (1) selon l'une quelconque des revendications précédentes,
**caractérisée en ce que**
les cavités (18) locales se trouvent de chaque côté du plan médian dans une zone qui s'étend au maximum sur 50 % de la distance entre le plan médian et le côté avant du rouleau de guidage (3).

8. Machine d'impression (1) selon l'une quelconque des revendications précédentes,
**caractérisée en ce que**
le corps de rouleau de guidage (10) se compose au moins partiellement d'un métal ou d'un alliage de métal, en particulier d'aluminium.

9. Machine d'impression (1) selon l'une quelconque des revendications 1 à 7,
**caractérisée en ce que**
le corps de rouleau de guidage (10) se compose au moins partiellement d'une matière plastique, en particulier de matière plastique renforcée par des fibres et de préférence d'une matière plastique (CFK) renforcée par des fibres de carbone.
